# EUROPÄISCHE PATENTSCHRIFT

(11) **EP 1 302 957 B1**
(45) Veröffentlichungstag und Bekanntmachung des Hinweises auf die Patenterteilung: **22.01.2014**
(21) Anmeldenummer: 02022180.0
(22) Anmeldetag: 04.10.2002
(51) Int. Cl.: H01H 31/12, H01H 9/34, H01H 11/00

(54) **NH-Kontaktanordnung**
Low-voltage high-power contact arrangement
Dispositif de contact haute puissance basse tension

(30) Priorität: 11.10.2001 CH 18752001
(43) Veröffentlichungstag der Anmeldung: 16.04.2003
(73) Patentinhaber: WEBER AG, CH-6020 Emmenbrücke (CH)
(72) Erfinder: Mischon, Daniel, 6206 Neuenkirch (CH); Kämpf, Martin, 6016 Hellbühl (CH)
(74) Vertreter: Bremi, Tobias Hans

(56) Entgegenhaltungen:
- DE-A- 2 205 685
- DE-A- 3 019 925
- DE-A- 3 119 957
- DE-B- 1 168 530
- DE-B- 1 199 361
- DE-B- 1 301 383
- DE-U- 1 799 775
- DE-U- 1 899 474
- DE-U- 9 208 693
- DE-U- 29 721 438

## Beschreibung

### TECHNISCHES GEBIET

Die vorliegende Erfindung betrifft eine Kontaktanordnung für NH-Sicherungslasttrennschalter, NH-Sicherungslastschaltleisten oder dergleichen mit einer Kontakttulpe zur Aufnahme eines Messers einer NH-Sicherung und mit einem Berührungsschutz für die Kontakttulpe, welcher mit einer Öffnung für das Durchführen des Sicherungsmessers sowie angrenzend an diese Öffnung mit angeformten Löschplatten als Lichtbogen-Löschmittel versehen ist.

### STAND DER TECHNIK

Derartige Kontaktanordnungen sind bekannt und auch im praktischen Einsatz. Sie können ein- oder mehrpolig ausgeführt sein. Üblicherweise ist die NH-Sicherung an der Unterseite eines Schaltdeckels befestigt, welcher an dem Trennschalter oder der Lastschaltleiste schwenkbar oder durch Parallelführungen befestigt ist. Insbesondere beim Ausschalten, wenn das/die Messer der NH-Sicherung aus seiner/ihren Kontakttulpe/n herausgezogen wird, entsteht ein Lichtbogen. Bei der Löschung dieses Lichtbogens helfen die Löschplatten.

Als Löschmittel an solchen Kontaktanordnungen sind andererseits auch Löschkammern bekannt, die mit mehreren etwa u-fömigen und mit gegenseitigem Abstand übereinander gestapelten Löschblechen versehen sind. Von ihrer Löschwirkung her sind die Löschkammern den Löschplatten überlegen. Von ihrem Aufbau her sind sie jedoch wesentlich aufwendiger und teurer als Löschplatten, die z.B. bei der Herstellung des Berührungsschutzes als Kunststoffspritzteil ohne jeden zusätzlichen Aufwand einfach als angespritzte Rippen erhalten werden können.

NH-Sicherungslasttrennschalter, NH-Sicherungslastschaltleisten oder dergleichen Geräte, bei denen Kontaktanordnungen der betrachteten Art zum Einsatz kommen, sind üblicherweise für ein bestimmtes Schaltvermögen nach IEC 60947-3 ausgelegt. Eine normiertes Schaltvermögen ist beispielsweise AC22 bei 690V. Ein anderes normiertes Schaltvermögen ist AC 23 bei 690 V. Wegen der begrenzten Löschwirkung von Löschplatten werden Kontaktanordnungen der eingangs genannten Art in der Praxis nur bis zu dem genannten Schaltvermögen von AC22 eingesetzt. Bei grösseren Schaltvermögen wie dem erwähnten von AC23 kommen Kontaktanordnungen mit Löschkammern zum Einsatz.

Aus der DE 1 301 383 ist ein Sicherungslasttrennschalter bekannt, welcher eine Löschkammer zeigt. Allerdings weist die technische Lehre der DE 1 301 383 den Nachteil auf, dass diese nur für ein bestimmter Leistungsbereich vorgesehen ist und der Bereich nicht anpassbar ist.

### DARSTELLUNG DER ERFINDUNG

Durch die Erfindung, wie sie in den Patentansprüchen gekennzeichnet ist, wird eine Kontaktanordnung geschaffen, welche sich in einfacher Weise an die vorstehend erläuterten unterschiedlichen Gegebenheiten durch lediglich bedarfsweises Montieren einer Löschkammer auf den standardmässig vorhandenen Löschplatten anpassen lässt.

Durch die Erfindung wird die Typenvielfalt an NH-Sicherungslasttrennschaltern, NH-Sicherungslastschaltleisten oder dergleichen reduziert, was sich auch günstig auf die Lagerhaltung auswirkt. Ein weiterer Vorteil der Erfindung ist darin zu sehen, dass die Kombination aus Löschplatten und Löschkammer noch bessere Löscheigenschaften aufweist als die genannten Teile jeweils allein.

Bevorzugt umfasst die Löschkammer in an sich bekannter Weise ein Isolierstoffgehäuse, in welches die Löschbleche, inbesondere solche von u-förmiger Ausbildung, eingeschoben und darin durch Führungen gehalten sind. Bei aufgesteckter Löschkammer greifen die Löschplatten mit Vorteil zwischen die Schenkel der u-förmigen Löschbleche in der Löschkammer ein. Am Berührungsschutz kann die Löschkammer im aufgesteckten Zustand insbesondere durch eine Schnappverbindung festgelegt werden. Weiter kann zwischen den Löschplatten ein ausbrechbarer Steg und/oder im Berührungsschutz im Aufsteckbereich der Löschkammer eine Ausbrechöffnung vorgesehen sein.

Es versteht sich, dass im Rahmen der Erfindung Löschplatten und Löschkammer form- und dimensionmässig aneinander angepasst sein sollten.

Die Eigenschaften der erfindungsgemässen Kontakteinrichtung können weiter auch noch dadurch verbessert werden, dass an der der Kontkattulpe zugewandeten Unterseite der Berührungsschutzes zwei zwischen die Schenkel der Kontakttulpe eingreifende, vorzugsweise etwas federnde Führungsrippen als Einführhilfe für das Sicherungsmesser in die Kontakttulpe vorgesehen sind. Wie die Löschplatten können diese Führungsrippen ohne zusätzlichen Aufwand bei der Ausbildung des Berührungsschutzes als Kunststoffspritzteil durch einfaches Anspritzen mit erhalten werden. Durch die durch die Führungsrippen vermittelte Zentrierung des Sicherungsmessers trifft dieses beim Einschalten praktisch gleichzeitig auf beide Schenkel der Kontakttulpe, wodurch das Kontaktprellen und der damit verbundene Abbrand stark reduziert werden.

Gemäss einer anderen bevorzugten Ausführungsform der vorliegenden Erfindung sind an der Kontaktanordnung Mittel angeformt, welche eine gezielte Abführung der beim Öffnen oder Schliessen der NH-Sicherung entstehenden Gase gewährleisten. Werden nämlich die beim Öffnen und/oder Schliessen der NH-Sicherung bei Trennung des Kontakts respektive bei Kontaktschluss entstehenden Gase nicht gezielt von den Kontaktbereichen abgeführt, so besteht ein Risiko, dass infolge der Anwesenheit dieser Gase in hoher Konzentration Kurzschlüsse auftreten. Vorzugsweise führen entsprechend die Mittel die Gase gezielt von den Leiterbereichen der Kontaktanordnung ab. Dies wird erreicht, indem die Gase wenigstens teilweise über eine unmittelbar auf der der NH-Sicherung abgewandten Seite der Kontakttulpe angeordnete obere Abführöffnung und einen damit in Verbindung stehenden Abführkanal aus einem vom Berührungsschutz gebildeten Gehäuse nach oben abgeführt werden. Alternativ oder zusätzlich ist es möglich, die Gase wenigstens teilweise über eine unmittelbar auf der der NH-Sicherung abgewandten Seite der Kontakttulpe angeordnete untere Abführöffnung in ein vom Berührungsschutz gebildetes Gehäuseinneres nach oben abzuführen, wobei dann Belüftungsschlitze entsprechend am Gehäuse angeordnet sind, über welche die Gase aus dem Gehäuseinneren nach aussen austreten können und ev. Mittel angeordnet sind, welche die Gase nicht in den Bereich der Sicherung zurückfliessen lassen.

Konkreter kann eine derartige bevorzugte Ausführungsform realisiert werden, indem an einer Öffnung im Berührungsschutz im wesentlichen unmittelbar auf der der NH-Sicherung abgewandten Seite der Löschplatten wenigstens ein Abführkanal nach innen (d. h. in Richtung des Gehäuseinneren) angeformt ist, welcher mit dem Gehäuseinneren in Richtung der Kontakttulpe über eine obere Abführöffnung in Verbindung steht. Dieser Abführkanal verfügt bevorzugt über zwei Seitenwände (insbesondere im wesentlichen senkrecht zur vorderen Abdeckung des Gehäuses) sowie über einen horizontalen Boden, und weist weiterhin bevorzugt auf der der NH-Sicherung abgewandten Seite einen nach oben hin gekrümmten Boden auf. Diese Krümmung dient dazu, die üblicherweise explosionsartig beim Öffnen entstehenden Gase gezielt nicht nur nach oben abzuführen, sondern dass die Gase ausserdem kontrolliert und möglichst effizient von der gesamten Kontaktanordnung abgeführt werden, indem sie zusätzlich nach vorne geleitet werden. Zur Stabilisierung dieser Konstruktion ist insbesondere bevorzugt zwischen den Löschplatten wenigstens ein Längssteg angeordnet, welcher sich wenigstens bis zum horizontalen Boden des Abführkanals erstreckt, d. h. der sich zunächst im Spalt zwischen den beiden Löschplatten und anschliessend in der oberen Abführöffnung erstreckt (der Spalt zwischen den beiden Löschplatten und die Abführöffnung sind nicht voneinander getrennt, sondern bilden eine grosse Öffnung). Die Abführung der heissen Gase aus dem Gehäuse kann noch besser kontrolliert werden, indem weiterhin im Gehäuseinneren auf der der NH-Sicherung abgewandten Seite der Kontakttulpe eine vertikale innere Trennwand (im wesentlichen senkrecht zur Ebene der Kontakttulpe angeordnet ist, und indem diese vertikale innere Trennwand eine Aussparung aufweist, deren oberer Teil die obere Abführöffnung bildet, und deren unterer Teil eine untere Abführöffnung bildet, wobei sich bevorzugt der wenigstens eine Längssteg auch über die untere Abführöffnung erstreckt, und wobei insbesondere bevorzugt zusätzliche seitliche Längsstege im wesentlichen parallel zum wenigstens einen Längssteg in der Aussparung angeordnet sind. Diese zusätzlichen Stege dienen insbesondere dem Berührungsschutz.
Weitere bevorzugte Ausführungsformen der vorliegenden Erfindung sind in den abhängigen Ansprüchen beschrieben.

### KURZE ERLÄUTERUNG DER FIGUREN

Die Erfindung soll nachfolgend anhand von Ausführungsbeispielen im Zusammenhang mit der Zeichnung näher erläutert werden. Es zeigen:
- Fig. 1: in einer quer geschnittenen Teildarstellung (Schnitt A-A in Fig. 5) einen NH-Sicherungslasttrennschalter nach der Erfindung mit aufgesteckter Löschkammer;
- Fig. 2: in gleicher Darstellung den NH-Sicherungslasttrennschalter ohne die Löschkammer;
- Fig. 3: den NH-Sicherungslasttrennschalter in einer längs geschnittenen Teildarstellung (Schnitt B-B in Fig. 5);
- Fig. 4: in gleicher Darstellung den NH-Sicherungslasttrennschalter ohne die Löschkammer;
- Fig. 5: eine perspektivische Teildarstellung des NH-Sicherungslasttrennschalters mit aufgesteckter Löschkammer;
- Fig.6: in gleicher Darstellung den NH-Sicherungslasttrennschalter, wobei die Löschkammer separat und getrennt nach ihren Teilen dargestellt ist;
- Fig. 7: a) ein zweites Ausführungsbeispiel eines NH- Sicherungslasttrennschalters ohne aufgesetzte Löschkammer von hinten in perspektivischer Ansicht; b) das zweite Ausführungsbeispiel mit aufgesetzter Löschkammer von hinten in perspektivischer Ansicht;
- Fig. 8: a) das zweite Ausführungsbeispiel gem. Fig. 7a) von vorn in perspektivischer Ansicht; b) das zweite Ausführungsbeispiel gem. Fig. 7b) von vorn in perspektivischer Ansicht;
- Fig. 9: a) das zweite Ausführungsbeispiel gem. Fig. 7a) in einem Schnitt parallel zum Sicherungsmesser; b) das zweite Ausführungsbeispiel gem. Fig. 7b) in einem Schnitt parallel zum Sicherungsmesser; und
- Fig. 10: a) einen perspektivischen Einblick von unten in das offene Gehäuse des zweiten Ausführungsbeispiels aus der Richtung der Sicherung ; b) einen weiteren perspektivischen Einblick von unten in das offene Gehäuse des zweiten Ausführungsbeispiels zur Sicherung.

### WEGE ZUR AUSFÜHRUNG DER ERFINDUNG

Sämtliche Figuren zeigen denselben, jeweils jedoch nur teilweise dargestellten und mit 1 bezeichneten NH-Sicherungslasttrennschalter. Dieser kann grundsätzlich einpolig, jedoch auch mehrpolig ausgebildet sein. In den Figuren 5 und 6 ist eine mehrpolige Ausbildung erkennbar. Im folgenden wird jeweils nur ein Pol betrachtet, wobei die erläuterten Eigenschaften dieses Pols bei mehrpoliger Ausbildung auch auf die übrigen Pole übertragbar sind.

Wie besonders in den Figuren 1 und 2 zu erkennen ist, umfasst der NH-Sicherungslasttrennschalter eine Kontakttulpe 2, welche zwei gegeneinander federnde Kontaktarme 2.1 und 2.2 aufweist. Mit 3 ist eine am besten in den Figuren 3 und 4 erkennbare NH-Sicherung bezeichet, welche zu beiden Seiten eines Sicherungskörpers ein Sicherungsmesser aufweist, von welchen das in den Figuren jeweils lediglich dargestellte mit 4 bezeichnet ist. In den Figuren 1 - 4 wird dieses Sicherungsmesser 4 von der Kontakttuple 2 zwischen deren Armen 2.1 und 2.2 aufgenommen.

Mit 5 ist ein Berührungsschutz bezeichnet, der den Bereich der Kontakttulpe 2 gegen den Benutzer hin (in den Figuren jeweils nach oben) abdeckt. Er ist einteilig und spritztechnisch aus einem Kunststoff-Isoliermaterial wie z.B. Polyamid hergestellt. Direkt oberhalb der Kontakttulpe 2 ist in dem Berührungsschutz 5 eine Durchführungsöffnung 6 freigelassen, durch welche hindurch das Sicherungsmesser 4 zum Ein- und Ausschalten des NH-Sicherungslasttrennschalters durchführbar ist. Wie bereits erwähnt, ist die NH-Sicherung 4 üblicherweise an einem hier nicht dargestellten Schaltdeckel befestigt, welcher häufig auch noch schwenkbar angelegt ist. In diesem Fall lässt sich die NH-Sicherung zusammen mit dem Schaltdeckel um dessen Anlenkachse herum schwenken, wie dies durch die Pfeile in den Figuren 3 und 4 angedeutet ist.

Um den beim Ausschalten , d.h. beim Herausziehen des Sicherungsmessers 4 aus der Kontakttulpe 2 unter Last zwischen dem Sicherungsmesser 4 und der Kontakttulpe 2 entstehenden Lichtbogen wirksam zu löschen ist der NH-Sicherungslasttrennschalter 1 zum einen mit zwei Löschplatten 7 versehen. Zum anderen kann zusätzlich auf den Löschplatten 7 bei Bedarf eine Löschkammer 8 montiert werden.

Die Löschplatten 7 sind als hochstehende schmale Rippen beidseitig und entlang der Durchschwenköffnung 6 an dem Berührungsschutz spritztechnisch angeformt. An ihrer in den Figuren 5 und 6 hinteren oberen Ecke sind sie über einen Quersteg 7.1 miteinander verbunden. Zwischen diesem Quersteg 7.1 und dem Berührungsschutz 5 erstreckt sich auch noch ein Längssteg 7.2.

Bei Schaltvermögen bis AC 22 bei 690 V genügen in der Regel die Löschplatten 7 als Löschmittel für den Lichtbogen. Um höhere Schaltvermögen wie z.B. AC 23 bei 690 zu erreichen, ist im Rahmen der Erfindung vorgesehen, zusätzlich die bereits erwähnte Löschkammer 8 auf den Löschplatten 7 zu montieren. Die Montage erfolgt dabei durch einfaches Aufstecken.

Wie besonders in Fig. 6 erkennbar ist, umfasst die Löschkammer 8 ein Isolierstoffgehäuse 9 in welches mehrere (z.B. fünf bis zehn) etwa u-förmige Löschbleche 10 eingeschoben und darin übereinander gestapelt gehalten sind. In Fig. 6 ist der Einfachheit halber nur ein solches Löschblech dargestellt. Im Löschkammergehäuse 9 sind Führungen 11 für die Löschbleche vorgesehen. Zur Festlegung der Löschkammer 8 auf den Löschplatten 7 gemäss Fig. 1 , 3 und 5 am Berührungsschutz 5 ist das Löschkammergehäuse 9 mit Schnapphaken 12 versehen, welche in Einschnappöffnungen 13 im Berührungsschutz 5 eingreifen.

Wenn die Löschkammer 8 auf die Löschplatten 7 aufgesteckt ist, greifen die beiden Löschplatten 7 zwischen die u-fömigen Löschbleche 10 in der Löschkammer 8 ein und decken deren u-Schenkel beiseitig ab. Andererseits ist es jedoch vorgesehen, den erwähnten Längsteg 7.2 zwischen den Löschplatten 7 vor dem Aufstecken der Löschkammer 8 auszubrechen, um den hinteren Verbindungsbereich der Bleche zwischen ihren u-Schenkeln weiter freizulegen. Der Verbindungssteg 7.2 wird dazu mit Vorteil mit entsprechend geeigneten Sollbruchstellen versehen. Ebenso ist es vorgesehen, einen Bereich des Berührungsschutzes 5, welcher bei aufgesteckter Löschkammer 8 unterhalb des hinteren Verbindungsbereichs der Löschbleche zu liegen kommt, als Ausbrechöffnung 14 auszubilden und vor dem Aufstecken der Löschkammer 8 auszubrechen.

In den Figuren 1 und 2 ist noch eine weitere vorteilhafte Ausgestaltung des erfindungsgemässen NH-Sicherungslasttrennschalters dargestellt, welche aus zwei Führungsrippen 15 besteht, die beidseitig der Durchführungsöffnung 6 für das Sicherungsmesser 4 sowie den Löschplatten 7 etwa gegenüberliegend an der Unterseite des Berührungsschutzes 5 angeformt sind. Die Führungsrippen 15 sind weiter so ausgebildet, dass sie ein Stück weit zwischen die beiden Schenkel 2.1 und 2.2 der Kontakttulpe 2 eingreifen und dadurch eine Zentrier- und Einführhilfe für das Einführen des Sicherungsmessers 4 in die Kontakttulpe 2 beim Einschalten bilden. Unter der Hilfestellung der Führungsrippen 15 kommt das Sicherungsmesser 4 beim Einschalten praktisch gleichzeitig mit beiden Kontaktulpenschenkeln 2.1 und 2.2 in Kontakt, wodurch das unerwünschte Kontaktprellen sowie der Kontaktabbrand wesentlich reduziert werden. Durch Ausbildung der Führungsrippen etwas federnd nachgebend können auch allfällige seitliche Toleranzen mit Vorteil ausgeglichen werden. Die beiden Führungsrippen 15 sind, wie die Löchplatten 7, an den Berührungsschutz 5 direkt angesprizt und bilden insofern wie die Löschplatten ein integrales Teil von diesem.

Ein weiteres Ausführungsbeispiel zur vorliegenden Erfindung ist in den Figuren 7 bis 10 dargestellt. Die Figuren 7a) sowie 8a) zeigen dabei perspektivische Ansichten des Ausführungsbeispiels ohne aufgesetzte Löschkammer 8, die Figuren 7b) sowie 8b) zeigen entsprechende perspektivische Ansichten des Ausführungsbeispiels mit aufgesetzter Löschkammer 8. Bei diesem Ausführungsbeispiel ist die Öffnung, auf welche die Löschkammer 8 im Bedarfsfall aufgesetzt wird, nicht mit einer Ausbrechplatte versehen, sondern immer offen, d. h. auch bei Verwendung ohne Löschkammer 8.

In Fig. 7a) ist erkennbar, wie in der Oberfläche des Gehäuses, d. h. im Berührungsschutz 5 ein Loch unmittelbar angrenzend an den Bereich der Löschplatten 7 vorhanden ist, in welchem Loch ein Abführkanal 16 angeordnet ist. Der der NH-Sicherung 3 abgewandte Endbereich der Löschplatten 7, d. h. der Schlitz zwischen den beiden Löschplatten 7, in welchem der bereits weiter oben erwähnte Längssteg 7.2 angeordnet ist, erweitert sich mit anderen Worten in der Kontaktanordnung nach unten zu einer oberen Abführöffnung 26, welche einen Eintritt von bei der Kontakttulpe 2 entstehenden Gasen in den Abführkanal 16 erlaubt. Der Längssteg 7.2 zwischen den beiden Löschplatten ist in diesem Fall nach unten verlängert, sodass die obere Abführöffnung 26 zentral von diesem Längssteg 7.2 geteilt wird. Seitlich beidseitig neben diesem Längssteg 7.2 sind ausserdem zur weitergehenden Stabilisierung der Konstruktion zwei seitliche Längsstege 19 parallel zum Längssteg 7.2 angeordnet. Die Gase treten entsprechend durch die zwischen diesen Längsstegen 7.2 respektive 19 gebildeten Schlitze hindurch. Die zwei seitlichen Längsstege 19 übernehmen ausserdem die Aufgabe, insbesondere in Abwesenheit einer Löschkammer 8 den Berührungsschutz, welcher bei alleiniger Anwesenheit des zentralen Längsstegs 7.2 unter Umständen nicht genügend gewährleistet ist, sicherzustellen. Der Abführkanal 16 verfügt über einen horizontalen Boden 17, welcher parallel zur oberen Gehäusefläche und etwas in die Tiefe versetzt angeordnet ist. In diesem speziellen Fall weist die Vertiefung eine Tiefe von im Bereich von 8 bis 15 mm auf, wobei diese Tiefe natürlich auch von der Spezifikation der Kontaktanordnung und der damit verbundenen Grösse der NH-Sicherung abhängt. So ist für eine Anordnung der Grösse 1 (250A) die Tiefe 9 mm, bei Grösse 2 (400A) und Grösse 3 (630A) 12 mm. Seitlich wird der Abführkanal 16 durch zwei Seitenwände 18 begrenzt. Ebenfalls erkennbar in Fig. 7a) sind die zusätzliche Belüftungsschlitze 21 auf der Frontseite des Gehäuses, sowie zusätzlichen Belüftungsschlitze 22 in der oberen Seitenwand des Gehäuses. Mit obere Seitenwand wird in diesem Fall die dem Betrachter zugewandte Seitenwand des Gehäuses bezeichnet. Die Funktion dieser zusätzlichen Belüftungsschlitze wird weiter unten ersichtlich.

Fig. 8a) zeigt zusätzlich die besondere Ausgestaltung des Abführkanals 16. Dieser weist nämlich in seinem der Sicherung abgewandten Bereich einen gekrümmten Boden 20 auf. Die nach oben gerichtete Krümmung dieses unteren Bodens führt dazu, dass die üblicherweise bei der Kontaktierung entstehende, explosionsartige Welle von heissen Gasen gezielt zunächst parallel zur Hauptrichtung des Sicherungsmessers 4 transportiert wird, und anschliessend durch die Krümmung ebenso gezielt in Einschubrichtung der Sicherungen, d. h. aus der Frontseite des Gehäuses herausgeleitet wird. Dies ist erforderlich, um eine optimale und effiziente Ableitung der Gase zu gewährleisten.

Fig. 7b) zeigt nun die entsprechende Kontaktanordnung mit aufgesetzter Löschkammer 8. Das Gehäuse 9 der Löschkammer 8 verfügt auf seiner der Sicherung abgewandten Seite jeweils zwischen den Löschblechen 10 über Belüftungsschlitze 24, welche ebenfalls eine effiziente Abführung der entstehenden Gase aus dem Bereich der Kontakte gewährleistet, und gegebenenfalls auftretende Wärmeentwicklung abführen kann. Insbesondere ist in Fig. 7b) erkennbar wie die Löschkammer die Öffnung des Abführkanals 16 nicht vollständig überdeckt, sondern in der der Sicherung abgewandten Region eine Öffnung freilässt, sodass auch bei aufgesetzter Löschkammer 8 die entstehenden Gase durch die aufgesetzte Löschkammer nicht behindert werden. Entsprechend wird auch ersichtlich, warum der gekrümmte Bereich 20 des Bodens des Abführkanals 16 etwas von der Hinterkante der Löschplatten 7 versetzt angeordnet ist. Mit anderen Worten befindet sich die Löschkammer 8 im wesentlichen über dem flachen Boden 17 des Abführkanals 16, d. h. in diesem Bereich wird das austretende Gas zunächst nur parallel zur Frontseite des Gehäuses geführt, und erst hinter der der Löschkammer 9 werden die Gase durch den gekrümmten Boden 20 aus der Vertiefung des Abführkanals 16 heraus abgelenkt.

Die entsprechende Fig. 8b) zeigt die Kontaktanordnung mit aufgesetzter Löschkammer 8 gem. Fig. 7b) in einer Ansicht von der Seite der NH-Sicherungen.

Fig. 9a) zeigt einen Schnitt durch eine Kontaktanordnung ohne aufgesetzte Löschkammer 8. darauf ist insbesondere erkennbar, wie die Führung der beim Kontaktschluss entstehenden Gase innerhalb des Gehäuses weiterhin optimiert wird, indem eine vertikale innere Trennwand 25 vorgesehen wird, welche den Bereich, in welchem das Sicherungsmesser 4 angeordnet ist, vom weiteren Gehäuseinneren 28 im wesentlichen abtrennt. Die Trennwand 25 verfügt nun in ihrem obersten, d. h. der Frontseite des Gehäuses zugewandten Bereich über die bereits obengenannte obere Abführöffnung 26, welche in den Abführkanal 16 mündet. Weiterhin ist in der Trennwand 25 eine untere Abführöffnung 27 angeordnet, durch welche entstehende Gase in das Gehäuseinnere 28 austreten können. Entsprechend tritt ein erster Teil der entstehenden Gase durch die obere Abführöffnung 26, und ein zweiter Teil tritt in den Bereich 28 aus. Von dort werden die Gase nun an einem Zurückfliessen in den Bereich der Kontakte durch die Trennwand 25 gehindert. Die Gase werden über die bereits weiter oben erwähnten Belüftungsschlitze 21 und 22 aus dem Gehäuseinneren 28 abgeführt. Die Kombination einer direkten Abführung über den Abführkanal 16 mit einer indirekten Abführung über die untere Abführöffnung 27 zunächst in das Gehäuseinnere 28 und dann über die Schlitze 21 und 22 nach aussen, wobei durch die vertikale innere Trennwand 25 verhindert wird, dass die Gase aus dem Gehäuseinneren 28 wieder zurück in den Bereich der Kontakte treten, erweist sich als besonders effizient.

Fig. 9b) zeigt wiederum die Anordnung gem. Fig. 9a) mit aufgesetzter Löschkammer 8. Wie bereits weiter oben erwähnt befindet sich die Löschkammer 8 im wesentlichen über dem flachen Bereich 17 des Bodens von 16, wodurch eine optimale Kaminwirkung auch bei aufgesetzter Löschkammer 8 erreicht werden kann.

Zur abschliessenden Illustration der Anordnung von Abführkanal 16, vertikaler innerer Trennwand 25 respektive insbesondere der unteren Abführöffnung 27, sind in den Figuren 10a) und b) ausserdem perspektivische Ansichten in den Innenraum einer Kontaktanordnung von unten dargestellt. Insbesondere aus Fig. 10a) wird ersichtlich, dass sich der Längssteg 7.2 sowie die beiden seitlichen Längsstege 19 nicht nur über die obere Abführöffnung 26 erstrecken, sondern ausserdem über die untere Abführöffnung 27. Wiederum kann so eine erhöhte Stabilität der Konstruktion gewährleistet werden. Insbesondere wird aber dadruch ein weitergehender Berührungsschutz gewährleistet.

### BEZEICHNUNGSLISTE

- 1: NH-Sicherungslasttrennschalter
- 2: Kontakttulpe
- 2.1, 2.2: Kontaktarme der Kontakttulpe
- 3: NH-Sicherung
- 4: Sicherungsmesser
- 5: Berührungsschutz
- 6: Durchführungsöffnung im Berührungsschutz
- 7: Löschplatten
- 7.1: Quersteg zwischen den Löschplatten
- 7.2: Längssteg zwischen den Löschplatten
- 8: Löschkammer
- 9: Löschkammergehäuse
- 10: Löschbleche
- 11: Führungen für Löschbleche im Löschkammergehäuse
- 12: Schnapphaken
- 13: Einschnappöffnungen im Berührungsschutz
- 14: Ausbrechöffnung im Berührungsschutz
- 15: Führungsrippen
- 16: Abführkanal
- 17: flacher Boden von 16
- 18: Seitenwand von 16
- 19: seitliche Längsstege in Abführöffnung 26/27
- 20: gekrümmter Boden von 16
- 21: Belüftungsschlitze in 5
- 22: Belüftungsschlitze in oberer/unterer Seitenwand von Gehäuse
- 23: Trennwand zwischen Sicherungsbereichen
- 24: Belüftungsschlitze in 9
- 25: vertikale innere Trennwand
- 26: obere Abführöffnung
- 27: untere Abführöffnung
- 28: Gehäuseinneres

## Patentansprüche

1. Kontaktanordnung für NH-Sicherungslasttrennschalter (1), NH-Sicherungslastschaltleisten oder dergleichen mit einer Kontakttulpe (2) zur Aufnahme eines Messers (4) einer NH-Sicherung (3) und mit einem Berührungsschutz (5) für die Kontakttulpe (2), welcher mit einer Öffnung (6) für das Durchführen des Sicherungsmessers (4) versehen ist, wobei als Löschmittel eine Löschkammer (8) vorgesehen ist, wobei die Löschkammer (8) mit Löschblechen (10) versehen ist, **dadurch gekennzeichnet, dass** der Berührungsschutz angrenzend an diese Öffnung (6) mit angeformten Löschplatten (7) als Lichtbogen-Löschmittel versehen ist und dass zusätzlich zu den Löschplatten (7) die Löschkammer (8) vorgesehen ist, welche auf diesen Löschplatten (7) aufsteckbar ist.

2. Kontaktanordnung nach Anspruch 1, **dadurch gekennzeichnet, dass** die Löschkammer (8) ein Isolierstoffgehäuse (9) umfasst in welches die Löschbleche (10) eingeschoben und durch Führungen (11) gehalten sind.

3. Kontaktanordnung nach einem der vorhergehenden Ansprüche, **dadurch gekennzeichnet, dass** die Löschbleche (10) etwa u-förmig sind und dass die Löschplatten (7) bei montierter Löschkammer (8) zwischen die Schenkel der u-förmigen Löschbleche (10) in der Löschkammer (8) eingreifen.

4. Kontaktanordnung nach einem der Ansprüche 1 - 3, **dadurch gekennzeichnet, dass** zwischen den Löschplatten (7) ein ausbrechbarer Steg (7.2) vorgesehen ist, wobei bevorzugt im wesentlichen an der Oberkante der Löschplatten (7) ein Quersteg (7.1) angeordnet ist, welcher die Löschplatten (7) miteinander verbindet, und an welchem insbesondere bevorzugt der ausbrechbare Steg (7.2) mit seinem oberen Ende angeformt ist.

5. Kontaktanordnung nach einem der Ansprüche 1 - 4, **dadurch gekennzeichnet, dass** im Berührungsschutz (5) im Aufsteckbereich der Löschkammer (8) eine Ausbrechöffnung (14) vorgesehen ist.

6. Kontaktanordnung nach einem der Ansprüche 1 - 5, **dadurch gekennzeichnet, dass** die Löschkammer (8) am Berührungsschutz (5) im aufgesteckten Zustand, vorzugsweise durch eine Schnappverbindung (12, 13), festlegbar ist.

7. Kontaktanordnung nach einem der Ansprüche 1 - 6, **dadurch gekennzeichnet, dass** an der der Kontkattulpe (2) zugewandten Unterseite der Berührungsschutzes (5) zwei zwischen die Schenkel (2.1, 2,2) der Kontaktulpe (2) eingreifende Führungsrippen (15) als Einführhilfe für das Sicherungsmesser (4) in die Kontaktulpe (2) vorgesehen sind.

8. Kontaktanodnung nach einem der vorhergehenden Ansprüche, **dadurch gekennzeichnet, dass** Mittel (16,17,18,20,25,26,27) angeordnet sind, welche eine gezielte Abführung der beim Öffnen oder Schliessen der NH-Sicherung (3) entstehenden Gase gewährleisten.

9. Kontaktanordnung nach Anspruch 8, **dadurch gekennzeichnet, dass** die Mittel (16,17,18,20,25,26,27) die Gase gezielt von den Kontaktbereichen der NH_Sicherung (3) abführen, indem die Gase wenigstens teilweise über eine unmittelbar auf der der NH-Sicherung (3) abgewandten Seite der Kontakttulpe (2) angeordnete obere Abführöffnung (26) und einen damit in Verbindung stehenden Abführkanal (16) aus einem vom Berührungsschutz (5) gebildeten Gehäuse nach oben abgeführt werden, und/oder wenigstens teilweise über eine unmittelbar auf der der NH-Sicherung (3) abgewandten Seite der Kontakttulpe (2) angeordnete untere Abführöffnung (27) in ein vom Berührungsschutz (5) gebildetes Gehäuseinneres (28) nach oben abgeführt werden, wobei Belüftungsschlitze (21,22) angeordnet sind, über welche die Gase aus dem Gehäuseinneren (28) nach aussen austreten können.

10. Kontaktanordnung nach einem der Ansprüche 8 oder 9, **dadurch gekennzeichnet, dass** an einer Öffnung vom Berührungsschutz (5) unmittelbar auf der der NH-Sicherung (3) abgewandten Seite der Löschplatten (7) wenigstens ein Abführkanal (16) nach innen angeformt ist, welcher mit dem Gehäuseinneren (28) in Richtung der Kontakttulpe (2) über eine obere Abführöffnung (26) in Verbindung steht, welcher zwei Seitenwände (18) sowie einen flachen Boden (17) aufweist, und welcher bevorzugt auf der der NH-Sicherung (3) abgewandten Seite einen nach oben hin gekrümmten Boden (20) aufweist, wobei insbesondere bevorzugt zwischen den Löschplatten (7) wenigstens ein Längssteg (7.2) angeordnet ist, welcher sich wenigstens bis zum horizontalen Boden (17) des Abführkanal (16) erstreckt.

11. Kontaktanordnung nach Anspruch 10, **dadurch gekennzeichnet, dass** weiterhin im Gehäuseinneren (28) auf der der NH-Sicherung (3) abgewandten Seite der Kontakttulpe (2) eine vertikale innere Trennwand (25) im wesentlichen senkrecht zur Ebene der Kontakttulpe (2) angeordnet ist, und dass diese vertikale innere Trennwand (25) eine Aussparung aufweist, deren oberer Teil die obere Abführöffnung (26) bildet, und deren unterer Teil eine untere Abführöffnung (27) bildet, wobei sich bevorzugt der wenigstens eine Längssteg (7.2) auch über die untere Abführöffnung (27) erstreckt, und wobei insbesondere bevorzugt zusätzliche seitliche Längsstege (16) im wesentlichen parallel zum wenigstens einen Längssteg (7.2) in der Aussparung angeordnet sind.

## Claims

1. Contact arrangement for low-voltage high-breaking-capacity fuse switch disconnectors (1), low-voltage high-breaking-capacity fuse switch disconnector blocks or the like comprising a contact tulip (2) for receiving a blade (4) of a low-voltage high-breaking-capacity fuse (3), and comprising a direct-contact protection means (5) for the contact tulip (2), which direct-contact protection means is provided with an opening (6) for the fuse blade (4) to pass through, wherein the quenching means (5) provided is a quenching chamber (8), wherein the quenching chamber (8) is provided with arc splitter stacks (10), **characterized in that** the direct-contact protection means adjoining the said opening (6) is provided with integrally formed quenching plates (7) as arc-quenching means, and **in that**, in addition to the quenching plates (7), the quenching chamber (8) which can be fitted on the said quenching plates (7) is provided.

2. Contact arrangement according to Claim 1, **characterized in that** the quenching chamber (8) comprises an insulating material housing (9) into which the arc splitter stacks (10) are inserted and held by guides (11).

3. Contact arrangement according to either of the preceding claims, **characterized in that** the arc splitter stacks (10) are approximately u-shaped, and **in that** the quenching plates (7) engage in the quenching chamber (8), between the limbs of the u-shaped arc splitter stacks (10), when the quenching chamber (8) is mounted.

4. Contact arrangement according to one of Claims 1-3, **characterized in that** a web (7.2) which can be knocked out is provided between the quenching plates (7), wherein a transverse web (7.1) is preferably arranged substantially at the upper edge of the quenching plates (7) and connects the quenching plates (7) to one another and on which the web (7.2) which can be knocked out is particularly preferably integrally formed by way of its upper end.

5. Contact arrangement according to one of Claims 1-4, **characterized in that** a knock-out opening (14) is provided in the direct-contact protection means (5) in the region in which the quenching chamber (8) is fitted.

6. Contact arrangement according to one of Claims 1-5, **characterized in that** the quenching chamber (8) can be fixed to the direct-contact protection means (5) in the mounted state, preferably by a snap-action connection (12, 13).

7. Contact arrangement according to one of Claims 1-6, **characterized in that** two guide ribs (15), which engage between the limbs (2.1, 2.2) of the contact tulip (2), are provided on the lower side, which faces the contact tulip (2), of the direct-contact protection means (5) to aid insertion of the fuse blade (4) into the contact tulip (2).

8. Contact arrangement according to one of the preceding claims, **characterized in that** means (16, 17, 18, 20, 25, 26, 27) are arranged, the said means ensuring targeted discharge of the gases which are produced when the low-voltage high-breaking-capacity fuse (3) is opened or closed.

9. Contact arrangement according to Claim 8, **characterized in that** the means (16, 17, 18, 20, 25, 26, 27) discharge the gases from the contact regions of the low-voltage high-breaking-capacity fuse (3) in a targeted manner by the gases being discharged at the top from a housing which is formed by the direct-contact protection means (5) at least partially by means of an upper discharge opening (26), which is arranged directly on that side of the contact tulip (2) which is averted from the low-voltage high-breaking-capacity fuse (3), and by means of a discharge channel (16) which is connected to the said discharge opening, and/or being discharged at the top into a housing interior (28), which is formed by the direct-contact protection means (5), at least partially by means of a lower discharge opening (27) which is arranged directly on that side of the contact tulip (2) which is averted from the low-voltage high-breaking-capacity fuse (3), wherein ventilation slots (21, 22) are arranged, it being possible for the gases to exit from the housing interior (28) to the outside via the said ventilation slots.

10. Contact arrangement according to either of Claims 8 and 9, **characterized in that** at least one discharge channel (16) toward the inside is integrally formed at an opening from the direct-contact protection means (5) directly on that side of the quenching plates (7) which is averted from the low-voltage high-breaking-capacity fuse (3), the said discharge channel being connected to the housing interior (28) in the direction of the contact tulip (2) by means of an upper discharge opening (26), having two side walls (18) and also a flat base (17), and preferably having a base (20) which is curved in the upward direction on that side which is averted from the low-voltage high-breaking-capacity fuse (3), wherein at least one longitudinal web (7.2) which extends at least as far as the horizontal base (17) of the discharge channel (16) is particularly preferably arranged between the quenching plates (7).

11. Contact arrangement according to Claim 10, **characterized in that** furthermore a vertical inner separating wall (25) is arranged substantially perpendicular to the plane of the contact tulip (2) in the housing interior (28) on that side of the contact tulip (2) which is averted from the low-voltage high-breaking-capacity fuse (3), and **in that** this vertical inner separating wall (25) has a cutout, the upper part of the said cutout forming the upper discharge opening (26), and the lower part of the said cutout forming a lower discharge opening (27), wherein the at least one longitudinal web (7.2) preferably also extends across the lower discharge opening (27), and wherein additional lateral longitudinal webs (19) are particularly preferably arranged in the cutout substantially parallel to the at least one longitudinal web (7.2).

## Revendications

1. Ensemble de contact pour disjoncteurs NH (1) de protection de charge, barres de commutation de protection de charge ou similaires, présentant
une calotte de contact (2) qui reprend une lame (4) d'une protection NH (3) et
une sécurité (5) qui empêche de toucher la calotte de contact (2) et qui est dotée d'une ouverture (6) permettant le passage de la lame de protection (4),
une chambre d'extinction (8) étant prévue comme moyen d'extinction,
la chambre d'extinction (8) étant dotée de tôles d'extinction (10),
**caractérisé en ce que**
la sécurité contre le contact est dotée en position adjacente à cette ouverture (6) de plaques d'extinction (7) façonnées servant de moyen d'extinction des arcs lumineux et
**en ce que** la chambre d'extinction (8) enfichable sur ses plaques d'extinction (7) est prévue en plus des plaques d'extinction (7).

2. Ensemble de contact selon la revendication 1, **caractérisé en ce que** la chambre d'extinction (8) comporte un boîtier (9) en matériau isolant dans lequel les tôles d'extinction (10) sont insérées et maintenues par des guides (11).

3. Ensemble de contact selon l'une des revendications précédentes, **caractérisé en ce que** les tôles d'extinction (10) ont environ une forme de U et **en ce que** les plaques d'extinction (7) s'engagent dans la chambre d'extinction (8) entre les ailes des tôles d'extinction (10) en forme de U lorsque la chambre d'extinction (8) a été montée.

4. Ensemble de contact selon l'une des revendications 1 à 3, **caractérisé en ce qu'**une traverse (7.2) apte à être rompue est prévue entre les plaques d'extinction (7), une traverse transversale (7.1) qui relie mutuellement les plaques d'extinction (7) et sur laquelle la traverse (7.2) apte à être rompue est de manière particulièrement préférable formée à son extrémité supérieure est disposée de préférence essentiellement sur le chant supérieur des plaques d'extinction (7).

5. Ensemble de contact selon l'une des revendications 1 à 4, **caractérisé en ce qu'**une ouverture (14) apte à être rompue est prévue dans la sécurité (5) contre le contact dans la partie enfichable de la chambre d'extinction (8).

6. Ensemble de contact selon l'une des revendications 1 à 5, **caractérisé en ce que** la chambre d'extinction (8) peut être fixée sur la sécurité (5) contre le contact lorsqu'elle est enfichée, de préférence par une liaison encliquetable (12, 13).

7. Ensemble de contact selon l'une des revendications 1 à 6, **caractérisé en ce que** sur le côté inférieur de la sécurité (5) contre le contact tourné vers la calotte de contact (2), deux nervures de guidage (15) servant d'accessoire d'insertion de la lame de protection (4) dans la calotte de contact (2) et s'engageant entre les ailes (2.1, 2.2) de la calotte de contact (2) sont prévues.

8. Ensemble de contact selon l'une des revendications précédentes, **caractérisé en ce que** des moyens (16, 17, 18, 20, 25, 26, 27) qui garantissent une évacuation contrôlée de gaz dégagés lors de l'ouverture ou de la fermeture de la protection NH (3) sont prévus.

9. Ensemble de contact selon la revendication 8, **caractérisé en ce que** les moyens (16, 17, 18, 20, 25, 26, 27) évacuent de manière contrôlée les gaz hors des zones de contact de la protection NH (3) par le fait qu'au moins une partie des gaz est évacuée vers le haut, hors d'un boîtier formé par la sécurité (5) contre le contact, par l'intermédiaire d'une ouverture supérieure d'évacuation (26) disposée directement sur le côté de la calotte de contact (2) non tourné vers la protection NH (3) et d'un canal d'évacuation (16) communiquant avec cette ouverture supérieure d'évacuation, et/ou est évacué vers le haut à l'intérieur (28) du boîtier formé par la sécurité (5) contre le contact par l'intermédiaire d'une ouverture inférieure d'évacuation (27) disposée directement sur le côté de la calotte de contact (2) non tourné vers la protection NH (3), des fentes d'évent (21, 22) par lesquelles les gaz peuvent sortir vers l'extérieur hors de l'intérieur (28) du boîtier étant prévues.

10. Ensemble de contact selon l'une des revendications 8 ou 9, **caractérisé en ce qu'**au moins un canal d'évacuation (16) est formé vers l'intérieur sur une ouverture de la sécurité (5) contre le contact, directement sur le côté des plaques d'extinction (7) non tourné vers la protection NH (3), le canal d'évacuation communiquant avec l'intérieur (28) du boîtier en direction de la calotte de contact (2) par l'intermédiaire d'une ouverture supérieure d'évacuation (26), le canal d'évacuation présentant deux parois latérales (18) ainsi qu'un fond plat (17) et présentant de préférence sur le côté non tourné vers la protection NH (3) un fond (20) courbé vers le haut, au moins une traverse longitudinale (7.2) qui s'étend au moins jusqu'au fond horizontal (17) du canal d'évacuation (16) étant disposée de manière particulièrement préférable entre les plaques d'extinction (7).

11. Ensemble de contact selon la revendication 10, **caractérisé en ce qu'**une paroi verticale intérieure de séparation (25) est disposée à l'intérieur (28) du boîtier essentiellement à la perpendiculaire du plan de la calotte de contact (2) sur le côté de la calotte de contact (2) non tourné vers la protection NH (3) et **en ce que** cette paroi verticale intérieure de séparation (25) présente une découpe dont la partie supérieure forme l'ouverture supérieure d'évacuation (26) et dont la partie inférieure forme une ouverture inférieure d'évacuation (27), la ou les traverses longitudinales (7.2) s'étendant de préférence aussi sur l'ouverture inférieure d'évacuation (27) et des traverses longitudinales latérales (19) supplémentaires étant disposées dans la découpe, de manière particulièrement préférable essentiellement en parallèle à au moins une traverse longitudinale (7.2).
